# EUROPÄISCHE PATENTANMELDUNG

(11) **EP 3 017 915 A1**
(43) Veröffentlichungstag der Anmeldung: **11.05.2016**
(21) Anmeldenummer: 14191606.4
(22) Anmeldetag: 04.11.2014
(51) Int. Cl.: B25F 5/00, B25F 5/02

(54) **Seitenhandgriff**

(71) Anmelder: HILTI Aktiengesellschaft, 9494 Schaan (LI)
(72) Erfinder: Wiedner, Aaron, 86899 Landsberg am Lech (DE); Bader, Thomas, 86899 Landsberg am Lech (DE); Hofbrucker, Thomas, 82291 Mammendorf (DE); Jaromin, Jerome, 81671 München (DE); Cicekci, Hüseyin, 83022 Rosenheim (DE)
(74) Vertreter: Hilti Aktiengesellschaft Corporate Intellectual Property

(57) **Zusammenfassung**

Eine Schiene **18** weist eine Führungsfläche **24** auf, an der anliegend der Verriegelungsstein zwischen einer den Stab **10** verriegelnden Stellung, in welcher die gezahnte Seite **16** in die gezahnte Längsseite **13** eingreift, und eine entriegelten Stellung, in welcher die gezahnte Seite **16** außer Eingriff zu der gezahnten Längsseite **13** ist, geführt ist. Eine Feder **22** spannt den Verriegelungsstein **15** in die verriegelnde Stellung vor. Die geführte Seite **23** und/oder die Führungsfläche **24** weisen eine zu der Stabachse derart geneigte Flanke **25** auf, dass der Verriegelungsstein **15** bei einer Bewegung längs der Stabachse **12** in Richtung zu dem Stab **10** gezwungen ist.

## Beschreibung

### GEBIET DER ERFINDUNG

Die vorliegende Erfindung betrifft einen abnehmbaren Seitenhandgriff für eine Handwerkzeugmaschine, wie beispielsweise einen Elektroschrauber oder einen Bohrhammer. Der Seitenhandgriff hat einen als Tiefenanschlag wirkenden Stab, der in Arbeitsrichtung über den Seitenhandgriff hinaussteht. Der Anwender kann den Stab längs der Arbeitsrichtung in dem Seitenhandgriff verschieben und anschließend verriegeln.

Der Stab soll einfach verschiebbar und zugleich sicher verriegelbar sein.

### OFFENBARUNG DER ERFINDUNG

Der Seitenhandgriff hat eine Griffstange und einen Kopf zum Befestigen des Seitenhandgriffs an einer Handwerkzeugmaschine. Ein Stab hat eine zu einer Stabachse parallele, gezahnte Längsseite. Der Stab ist in einem Halter längs der Stabachse beweglich. Ein Verriegelungsstein hat eine der gezahnten Längsseite des Stabs zugewandte gezahnte Seite und der Verriegelungsstein hat eine von der gezahnten Seite abgewandte geführte Seite. Eine hohle Schiene weist eine Führungsfläche auf, an der anliegend der Verriegelungsstein zwischen einer den Stab verriegelnden Stellung, in welcher die gezahnte Seite in die gezahnte Längsseite eingreift, und eine entriegelten Stellung, in welcher die gezahnte Seite außer Eingriff zu der gezahnten Längsseite ist, geführt ist. Eine Feder spannt den Verriegelungsstein in die verriegelnde Stellung vor. Die geführte Seite oder die Führungsfläche oder beide Flächen weisen wenigstens eine zu der Stabachse derart geneigte Flanke auf, dass der Verriegelungsstein bei einer Bewegung längs der Stabachse in Richtung zu dem Stab gezwungen ist.

Der Verriegelungsstein wird durch die geneigte Flanke zu dem Stab hingedrückt, wenn sich der Stab bewegt. Der Eingriff der Zahnungen erhöht sich bei einer axialen Belastung des Stabs.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Seitenhandgriff mit verriegeltem Tiefenanschlag
Fig. 2 den Seitenhandgriff mit entriegeltem Tiefenanschlag
Fig. 3 Schnitt in der Ebene III-III

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt einen beispielhaften Seitenhandgriff 1 mit einem integrierten Tiefenanschlag für eine Bohrmaschine oder eine andere Handwerkzeugmaschine. Der Seitenhandgriff 1 hat eine Griffstange **2,** die zylindrisch oder, für eine ergonomische Gestalt, bauchförmig ausgebildet ist. Die Griffstange **2** ist weitgehend rotationssymmetrisch zu einer Griffachse **3.** Der Seitenhandgriff **1** hat einen Kopf **4,** mit welchem der Seitenhandgriff **1** ohne Werkzeug an der Bohrmaschine befestigt werden kann. Der Kopf **4** ist an einem Ende der Griffstange **2,** vorzugsweise auf der Griffachse **3** liegend, angeordnet. Der beispielhafte Kopf **4** beinhaltet ein schlaufenförmiges Spannband **5** und einen Spannmechanismus **6.** Der Spannmechanismus **6** wird durch Drehen der Griffstange **2** um die Griffachse **3** angezogen. Der dargestellte Spannmechanismus **6** basiert auf einer inneren Spannbacke **7** und einer äußere Spannbacke **8,** die beide innerhalb des Spannbands **5** angeordnet sind. Eine in der Griffstange **2** verankerte Gewindestange **9** spreizt die beiden Spannbacken **7, 8** beim Drehen der Griffstange **2** auseinander. Der Kopf kann auch in vielfältig anderer Weise ausgestaltet sein. Beispielsweise kann der Kopf zwei Schellen aufweisen, welche das Gehäuse der Bohrmaschine umgreifen können.

Der Tiefenanschlag basiert auf einem Stab **10,** der in einem Halter **11** arretiert ist. Der Halter **11** ist an dem Kopf **4** so angebracht, dass der Stab **10** mit seiner Stabachse **12** im Wesentlichen parallel zu der Arbeitsrichtung der Bohrmaschine parallel orientiert ist. Der Stab **10** nähert sich mit zunehmendem Bohrfortschritt dem Untergrund oder Werkstück an und schlägt schließlich an dem Untergrund bzw. Werkstück an. Die Stabachse **12** ist typischerweise senkrecht zu der Griffachse **3.**

Der beispielhafte Stab **10** hat einen polygonalen Querschnitt, z.B. sechseckigen Querschnitt. Eine oder zwei Längsseiten **13** sind mit einer Zahnung versehen. Die Zahnung ist senkrecht zu der Stabachse **12,** d.h. die Kopflinien der einzelnen Zähne der Zahnung verlaufen senkrecht zu der Stabachse **12.**

Der Halter **11** nimmt den Stab **10** auf. Der beispielhafte Halter **11** hat zwei Durchgangsöffnungen **14,** deren Querschnitt dem Querschnitt des Stabs **10** entsprechen. Der Stab **10** ist in dem Halter **11** längs seiner Stabachse **12** beweglich geführt. Der Anwender kann den Stab **10** längs der Stabachse **12,** d.h. der Arbeitsachse der Bohrmaschine, entsprechend dem gewünschten axialen Abstand einer Stabspitze zu einem Bohrkopf verschieben.

Eine Arretierung des Stabs **10** längs der Stabachse **12** erfolgt durch einen beweglichen Verriegelungsstein **15.** Der Verriegelungsstein **15** hat eine gezahnte Seite **16.** Die Zahnung der gezahnten Seite **16** ist als Gegenstück zu der Zahnung auf der Längsseite **13** des Stabs **10** ausgebildet. Der Verriegelungsstein **15** kann verzahnend in den Stab **10** eingreifen. Die senkrecht zu der Stabachse **12** orientierten Zahnungen hemmen den Stab **10** längs der Stabachse **12.** Die gezahnte Seite **16** weist in eine Richtung, die nachfolgend als Verzahnungsrichtung **17** bezeichnet wird.

Der Verriegelungsstein **15** ist in einer hohlen Schiene **18** längs einer Führungsachse **19** beweglich geführt. Die Führungsachse **19** ist beispielsweise parallel zu der Griffachse **3.** Ein Knauf **20** ist über eine starre Zugstange **21** mit dem Verriegelungsstein **15** verbunden. Der Anwender kann den Verriegelungsstein **15** aus der in Fig. 1 dargestellten verriegelnden Stellung in eine in Fig. 2 dargestellte entriegelte Stellung ziehen. Die gezahnte Seite **16** des Verriegelungssteins **15** ist in der entriegelnden Stellung außer Eingriff von der Längsseite **13** des Stabs **10** und in Folge kann der Stab **10** längs seiner Stabachse **12** in dem Halter **11** verschoben werden. Eine Feder **22** schiebt den Verriegelungsstein **15** in die verriegelnde Stellung. Der Stab **10** ist ohne Einwirkung des Anwenders verriegelt und längs der Stabachse **12** unbeweglich.

Der Verriegelungsstein **15** soll einerseits durch den Anwender mit geringem Kraftaufwand aus dem Eingriff mit dem Stab **10** zu ziehen sein, aber andererseits soll der Verriegelungsstein **15** auch bei einer großen auf den Stab **10** axial wirkenden Kraft den Stab **10** verriegelt halten. Dies wird durch die Führung des Verriegelungssteins **15** erreicht. Der Verriegelungsstein **15** hat eine geführte Seite **23,** die an einer Führungsfläche **24** der hohlen Schiene **18** anliegt. Der Verriegelungsstein **15** gleitet mit seiner geführten Seite **23** an der Führungsfläche **24** anliegend längs der Führungsachse **19** zwischen der verriegelnden Stellung und der entriegelten Stellung. Die geführte Seite **23** ist von der gezahnten Seite **16** abgewandt. Der Verriegelungsstein **15** wird mit seiner Zahnung seitlich auf die Zahnung des Stabs **10** aufgeschoben. Die Flanken und Kopflinien der Zähne sind parallel zu der Führungsachse **19.** Die Verzahnungsrichtung **17** des Verriegelungssteins **15** ist senkrecht oder weitgehend senkrecht zu der Führungsachse **19.** Wenn eine axiale Kraft auf den Stab **10** längs der Stabachse **12** wirkt, ergibt sich in der Verzahnung eine Kraftkomponente längs der Verzahnungsrichtung **17,** welche die Verzahnung auseinanderdrückt. Der Verriegelungsstein **15** stützt sich mit der geführten Seite **23** an der Führungsfläche **24** gegen diese Kraftkomponente ab und verhindert ein Öffnen der Verzahnung.

Der Stab **10** und der Halter **11** haben zueinander ein Spiel. Neben unvermeidlichen Toleranzen bei der Herstellung ist das Spiel nützlich, damit der Stab **10** leicht in den Halter **11** einzuführen ist. Die Differenz des Durchmessers der Durchgangsöffnungen **14** zu dem Durchmesser des Stabs **10** trägt zu dem Spiel bei. Die Tiefe der Verzahnung ist größer als das Spiel, wodurch ein sicher verzahnender Eingriff in der verriegelten Stellung erhalten wird. Allerdings kann der Eingriff der Zahnungen einen zu geringen Überlapp aufweisen, um der Kraft beim Anschlag des Stabs **10** auf dem Untergrund zu widerstehen. Die Führung erhöht den Eingriff, wenn der Stab **10** sich längs der Stabachse **12** verschiebt. Der Verriegelungsstein **15** hat eine zu der Stabachse **12** geneigte Flanke **25.** Die Flanke **25** liegt vorteilhafterweise an einer ebenso geneigten Flanke der Führungsfläche **24** an. Die Neigung **26** der Flanke **25** gegenüber der Stabachse **12** liegt beispielsweise im Bereich zwischen 10 Grad und 30 Grad. Die Abmessung der Flanken **25** längs der Stabachse **12** liegt im Bereich zwischen 1 mm und 2 mm. Vorzugsweise ist die Neigung **26** weniger als halb so groß wie die Neigung der Zähne der verzahnten Seite **16** gegenüber der Stabachse **12.** Der Verriegelungsstein **15** ist längs der Stabachse **12** beweglich. Eine Breite **27** des Hohlprofils der Schiene **18** ist etwas größer als die Breite des Verriegelungssteins **15.** Ein Spalt **28** längs der Stabachse **12** zwischen dem Verriegelungsstein **15** und zu der Stabachse **12** senkrechten Abschnitten **29** der Schiene **18** ist etwa halb bis doppelt so groß wie die Zahnteilung der Zahnung der gezahnten Seite **23.** Verschiebt sich der Stab **10** längs der Stabachse **12,** wird der Verriegelungsstein **15** mitgenommen. Der Verriegelungsstein **15** wird durch seine geneigte Flanke **25** zu dem Stab **10** hingeschoben. Die Zahnung des Verriegelungssteins **15** greift dann tiefer in die Zahnung des Stabs **10** ein.

## Patentansprüche

1. Seitenhandgriff (1) mit
einer Griffstange (2),
einem Kopf (4) zum Befestigen des Seitenhandgriffs (1) an einer Handwerkzeugmaschine,
einem Stab (10), der eine zu einer Stabachse (12) parallele, gezahnte Längsseite (13) aufweist,
einem Halter (11), in dem der Stab (10) längs der Stabachse (12) beweglich ist,
einem Verriegelungsstein (15), der eine der gezahnten Längsseite (13) des Stabs (10) zugewandte gezahnte Seite (16) und eine von der gezahnten Seite (16) abgewandte geführte Seite (23) hat,
einer Schiene (18), die eine Führungsfläche (24) aufweist, an der der Verriegelungsstein (15) mit der geführten Seite (23) anliegend zwischen einer den Stab (10) verriegelnden Stellung, in welcher die gezahnte Seite (16) in die gezahnte Längsseite (13) eingreift, und einer entriegelten Stellung, in welcher die gezahnte Seite (16) außer Eingriff zu der gezahnten Längsseite (13) ist, geführt ist, und
einer Feder (22), die den Verriegelungsstein (15) in die verriegelnde Stellung vorspannt, wobei die geführte Seite (23) und/oder die Führungsfläche (24) eine zu der Stabachse (12) derart geneigte Flanke (25) aufweisen, dass der Verriegelungsstein (15) bei einer Bewegung längs der Stabachse (12) in Richtung zu dem Stab (10) gezwungen ist.

2. Seitenhandgriff (1) nach Anspruch 1, **dadurch gekennzeichnet, dass** die Flanke (25) eine Neigung (26) zwischen 10 Grad und 30 Grad gegenüber der Stabachse (12) aufweist.

3. Seitenhandgriff (1) nach Anspruch 1 oder 2, **dadurch gekennzeichnet, dass** der Verriegelungsstein (15) längs einer Führungsachse (19) zwischen der verriegelnden Stellung und der entriegelten Stellung geführt ist und eine Verzahnungsrichtung (17) des Verriegelungssteins (15) senkrecht auf der Führungsachse (19) oder einen Winkel zwischen 75 Grad und 90 Grad zu der Führungsachse (19) aufweist.
